# EUROPÄISCHE PATENTSCHRIFT

(11) **EP 0 718 906 B1**
(45) Veröffentlichungstag und Bekanntmachung des Hinweises auf die Patenterteilung: **12.05.1999**
(21) Anmeldenummer: 95118894.5
(22) Anmeldetag: 30.11.1995
(51) Int. Cl.: H01P 1/203

(54) **Streifenleitungsfilter**
Stripline filter
Filtre du type ligne à bande

(30) Priorität: 22.12.1994 DE 4446103
(43) Veröffentlichungstag der Anmeldung: 26.06.1996
(73) Patentinhaber: SIEMENS MATSUSHITA COMPONENTS GmbH & CO. KG, 81541 München (DE)
(72) Erfinder: Block, Christian, A-8045 Graz (AT)
(74) Vertreter: Epping, Wilhelm, Dr.-Ing.

(56) Entgegenhaltungen:
- EP-A- 0 429 067
- US-A- 4 266 206
- US-A- 5 248 949
- PATENT ABSTRACTS OF JAPAN vol. 17 no. 378 (E-1398) ,15.Juli 1993 & JP-A-05 063405 (TDK CORP) 12.März 1993,

## Beschreibung

Die Erfindung betrifft ein Streifenleitungsfilter nach dem Oberbegriff des Patentanspruch 1.

Ein derartiges Streifenleitungsfilter ist aus der US-A-5,248,949 bekannt. Dabei sind zwischen Metallisierungen auf der Ober- und Unterseite eines dielektrischen Substrats galvanische Verbindungen in Form von Metallisierungen auf Stirnseiten des Substrats vorgesehen.

Aus der EP-A-0 429 067 ist ein Mikrowellen-Bandpaßfilter bekannt, bei dem Metallisierungen auf der Ober- und Unterseite eines dielektrischen Substrates durch metallisierte Durchgangslöcher galvanisch miteinander verbunden sind.

Bei bekannten Streifenleistungsfiltern erfolgt die Ankopplung der Streifenleitungsresonatoren üblicherweise kapazitiv, indem auf der Grundfläche des Keramiksubstrats eine Fläche von der umgebenen Masse galvanisch getrennt wird, so daß diese Fläche zu einer durch das Dielektrikum getrennten oben auf dem Keramiksubstrat angeordneten Leiterbahn eine Kapazität bildet. Diese Kapazität ist nach der Plattenkondensatorformel abhängig vom ε des Dielektrikums, der Dicke des Substrates und der Größe der Fläche. Geringe Schwankungen der Lage der Fläche können, wenn diese Ankopplungskapazität z. B. zur Injizierung einer Mikrowellenleistung in einem Leistungsresonator benötigt wird, die Frequenz des durch die Ankopplung verstimmten Resonators verändern.

Zur Behebung dieser Schwierigkeiten waren bisher aufwendige Strukturierungsverfahren, Photolithograpie/Ätztechniken und hoch genaue Schlifftechniken bei der Substratherstellung erforderlich.

Aufgabe der vorliegenden Erfindung ist es daher, einen nahezu abgleichfreien Resonator für ein Streifenleitungsfilter kostengünstig herzustellen, der auch bei Verkoppelung mit anderen Resonatoren zur Herstellung entsprechender Filter geringe Resonanzfrequenztoleranzen aufweist und sich durch engtolerierte Ankopplungskapazitäten auszeichnet.

Diese Aufgabe wird erfindungsgemäß mit einem Streifenleitungsfilter gelöst, das die im Patentanspruch 1 angegebenen Merkmale aufweist.

Zweckmäßige Ausgestaltungen dieses Streifenleitungsfilters sind Gegenstand von Unteransprüchen.

Die Erfindung wird im folgenden anhand von Ausführungsbeispielen naher erläutert.

In der dazu gehörenden Zeichnungen zeigen
- Figur 1: die Ansicht eines Streifenleitungsfilters,
- Figur 2: eine Seitenansicht des Streifenleitungsfilters nach Figur 1 und
- Figur 3: eine weitere Ausführungsform eines Streifenleitungsfilters in Draufsicht.

In der Figur 1 ist ein Keramiksubstrat 1 dargestellt, auf dem zwei Streifenleitungsresonatoren 2 angeordnet sind. Ankopplungsmetallflachen 3 sind durch eine galvanische Trennung 4 von der allseitigen Massemetallisierung getrennt. Auf der Oberfläche des Keramiksubstrats 1, auf der sich die Streifenleitungsresonatoren 2 befinden, sind Metallflachen 5 angeordnet, die unter Zuhilfenahme von, vorzugsweise innen metallisierten, Durchgangslöchern 6 mit den Ankopplungsmetallflachen 3 kontaktiert sind. Die Ankopplung des Streifenleitungsfilters erfolgt somit dadurch, daß die durch die Trennflächen 4 galvanisch von der umgebenden Masse getrennten Ankopplungsmetallflachen 3 zur anderen Seite des Keramiksubstrats 1 durchkontaktiert sind und die kapazitive Kopplung mit den Streifenleitungsresonatoren 2 auf der gegenüberliegenden Seite erfolgt. Auch wenn das Bauelement durch diese Maßnahme geringfügig größer wird, wird die Kopplung hauptsächlich durch den Abstand der Strukturen bestimmt und nicht durch die Substratdicke, die vorzugsweise aus hochdielektrischer Mikrowellenkeramik besteht. Durch die Durchkontaktierung mit Hilfe der Durchgangslöcher 6 kann die Haftfestigkeit der Ankopplungsstruktur deutlich verbessert werden. Die Struktur auf der Grundfläche kann mechanisch oder atztechnisch mit deutlich größeren Toleranzen und somit ggf. geringerem Aufwand hergestellt werden. Die Kopplung kann ebenfalls atztechnisch erstellt werden, wobei die Lage der Fotomaske für die Koppelkapazität unkritischer ist.

Die Leitungsstrukturen können entweder in Dickschichttechnik (Siebdruck mit Dickschichtsilber) oder in Dünnschichttechnik (Kupfer geätzt) hergestellt werden.

Eine andere Möglichkeit besteht darin, vor der Sinterung die Struktur in den Keramikkörper einzupressen. Bei Entfernung der Metallisierung an der Oberseite wird die Resonanzfrequenz nicht oder kaum beeinflußt.

Der Abstand b zwischen den Streifenleitungsresonatoren 2 und den Metallflachen 5 der Ankopplungsstruktur bestimmt die Größe der Ankoppelkapazitat. Die kapazitive Kopplung bewerkstelligt die Transformation des niederohmigen Streifenleitungsresonators (typischerweise 5 bis 10 Ω) auf die in den meisten Anwendungen benötigte Anpassung auf 50 oder 75 Ω.

Der Abstand a zwischen den Metallflachen 5 der Ankopplungsstruktur bestimmt die Größe der externen Verkopplung. Über die Einstellung der Kapazität läßt sich die Lage der beiden Notches der Filtercharakteristik anwendungsgerecht einstellen.

Das derart entstandene Filter zeichnet sich durch niedrige Einfügungsdämpfung, hohe Sperrselektion und durch hohe oder vollständige Abgleichfreiheit aus. Es ist zudem deutlich flacher als ein in seinen Eigenschaften vergleichbares aus gekoppelten Koaxialresonatoren bestehendes Mikrowellenkeramikfilter.

In der Figur 2 ist das Streifenleitungsfilter nach Figur 1 in Seitenansicht dargestellt.

Eine Weiterbildung des beschriebenen Zweipolfilters kann darin bestehen, durch Hinzufügen weiterer Streifenleitungsresonatoren die Selektionseigenschaften des Filters zu erhöhen.

Es besteht ferner auch die Möglichkeit, flache Einzelresonatoren mit nur einem Streifenleitungsresonator herzustellen, die beispielsweise als frequenzbestimmende Komponente eines Oszillators (Bandpaßbeschaltung) oder als Bandsperre geschaltet als Notchfilter zur zusätzlichen Filterung von Störfrequenzen dienen können. Hierbei können die Leiterbahnen sehr schmal ausgeführt und somit höhere charakteristische Impedanzen hergestellt werden. Ein Oszillator läßt sich dann besser ziehen (höhere Güte).

Ferner ist es möglich, das Filter durch einen über der Oberseite angeordneten Bügel oder ein Gehäuse zu schirmen, die beispielsweise mit dem Keramiksubstrat 1 verlötet bzw. verklebt sind. Hierbei kann bei besonders hohen Anforderungen an die Frequenzgenauigkeit das Filter durch Gehäuseschlitze oder in die Schlitze eingefügte Abstimmlaschen nachjustiert werden.

Zur weiteren Miniaturisierung besteht zusätzlich die Möglichkeit, anstelle eines Abschirmbleches ein bis auf die dem Filter zugewandte Fläche metallisiertes Substrat auf das Grundsubstrat 1 zu montieren (Fügen durch Löten oder Kleben möglich).

Bei verschiedenen Anwendungen im Bereich schnurloser Telefone und Mobilfunk ist eine besonders hohe einseitige Versteilerung der Filtercharakteristik gewünscht, um Spiegelfrequenzen - oder bei Duplexerbetrieb das Nachbarband - gezielt zu unterdrücken. Hierfür ist in der Figur 3 ein Ausführungsbeispiel dargestellt, das einen zusätzlichen Koppelkondensator 9 aufweist, der die Ankopplungsstrukturen zusätzlich kapazitiv verkoppelt. Hierbei können Durchkontaktierungen (Löcher 12 oder Schlitze 13) zusätzlich zur Einstellung der Kopplung zwischen den Einzelresonatoren 2 verwendet werden. Beim Ausführungsbeispiel der Figur 3 ist im Bereich der Ankopplungsstruktur die offene Seite (metallisierungsfrei) 11 und gegenüberliegend die Kurzschlußseite 10.

Eine weitere Möglichkeit zur einseitigen Verbesserung der Flankensteilheit besteht darin, eine Leitungsdiskontinuität in Form eines Breitseitensprunges in der Resonatorleitung 2 zu erzeugen. Dies geschieht dadurch, daß entweder der Streifenleitungsresonator 2 im Bereich der Kurzschlußseite 10 einen verminderten Querschnitt aufweist (metallfreie Fläche 8) oder in diesem Bereich verbreitert ist (zusätzliche Metallisierung 7). Im ersten Fall resultiert eine induktive und im zweiten eine kapazitive Wirkung.

Derartige Filter mit einem Breitseitensprung in den Streifenleitungsresonatoren 2 zeichnen sich dadurch aus, daß die Filtercharakteristik eine Versteilerung zu niedrigeren Frequenzen aufweist. Werden die Breitseitensprünge zur offenen Seite 11 hingespiegelt, kann eine Versteilerung zu höheren Frequenzen realisiert werden. Die Breitseitensprünge mit kapazitiver Wirkung (Vergrößerung der Abmessungen um die Fläche 7) zeichnen sich besonders dadurch zusätzlich aus, daß die Kopplung sehr gut reproduzierbar ist, da der Leitungssprung nach außen geführt ist.

Der Breitseitensprung kann gegebenenfalls auch so ausgeführt sein, daß ein Stück des Innenleiters gegen das andere verschoben ist. Hiermit läßt sich die Notchlage zusätzlich einstellen. Da es sich hierbei um eine Hinterschneidung handelt, kann man diesen Körper nur in der vorher beschriebenen Form herstellen, d.h. er ist nicht in einem Stück (monolithisch) zu pressen.

Falls zusätzlich ein Keramikdeckel montiert werden soll, besteht auch die Mögichkeit, den Deckel im gepreßten Zustand mit dem ebenfalls grünen Grundsubstrat zu fügen und anschließend zu sintern. Man erspart sich dadurch den im anderen Fall notwendigen Arbeitsschritt, die funktional notwendigen metallisierungsfreien Flächen zu entmetallisieren bzw. metallisierungsfrei zu halten.

Zur Minimierung der Einfügungsdämpfung und somit zur Reduktion der Verluste kann das Streifenleitungsfilter insofern unsymmetrisch aufgebaut werden, daß das Kermiksubstrat 1 dikker als der Keramikdeckel ist. Die unbelastete Güte der Resonatoren läßt sich auf diese Weise um bis zu 50 % steigern.

## Patentansprüche

1. Streifenleitungsfilter mit mindesten zwei auf einer Oberflächenseite eines Keramiksubstrats (1) angeordneten Streifenleitungsresonatoren (2), mit kapazitiven Ankoppelstrukturen (3 bis 6) zur Ankopplung eines HF-Signals, mit einer mit Ausnahme der Stirnseite des Substrats (1) mit den Ankoppelstrukturen (3 bis 6) und der Oberflächenseite mit den Streifenleitungsresonatoren (2) allseitigen Massemetallisierung auf dem Keramiksubstrat (1), wobei die kapazitiven Ankoppelstrukturen (3 bis 6) dadurch gebildet sind, daß auf der den Streifenleitungsresonatoren (2) gegenüberliegenden Oberflächenseite des Substrats (1) durch galvanische Trennung (4) von der Massemetallisierung getrennte Ankoppelmetallflächen (2) und auf der die Streifenleitungsresonatoren tragenden Oberflächenseite des Substrats (1) galvanisch getrennte Metallflächen (5) vorgesehen sind, und mit einer galvanischen Verbindung der Ankoppelmetallflächen (3) und der Metallflächen (5),
**dadurch gekennzeichnet**,
daß die galvanische Verbindung zwischen den Ankoppelmetallflächen (3) und den Metallflächen (5) durch Durchgangslöcher (6) im Substrat (1) gebildet ist, und daß die Ankoppelstrukturen (3 bis 6) durch einen Koppelkondensator (9) kapazitiv gekoppelt sind.

2. Streifenleitungsfilter nach Anspruch 1,
**dadurch gekennzeichnet**,
daß die Ankoppelkapazitat zwischen den Ankoppelstrukturen (3 bis 6) und den Streifenleitungsresonatoren (2) durch einen Abstand (b) zwischen Ankoppelstrukturen (3 bis 6) und Streifenleitungsresonatoren (2) festgelegt sind.

3. Streifenleitungsfilter nach Anspruch 1 oder 2,
**dadurch gekennzeichnet**,
daß die Größe der externen Verkopplung durch einen Abstand (a) zwischen den Metallflächen (5) festgelegt ist.

4. Streifenleitungsfilter nach einem der Ansprüche 1 bis 3,
**dadurch gekennzeichnet**,
daß durch hinzugefügte weitere Streifenleitungsresonatoren (2) die Selektionseigenschaften des Filters erhöht sind.

5. Streifenleitungsfilter nach einem der Ansprüche 1 bis 4,
**dadurch gekennzeichnet,**
daß die Metallisierungsstrukturen mittels Dickschichttechnik (z. B. Siebdruck mit Dickschichtsilber) oder mittels Dünnschichttechnik (Kupfer, geätzt) hergestellt sind.

6. Streifenleitungsfilter nach einem der Ansprüche 1 bis 4,
**dadurch gekennzeichnet**,
daß die Metallisierungsstrukturen vor dem Sintervorgang in das Keramiksubstrat (1) eingepreßt sind.

7. Streifenleitungsfilter nach einem der Ansprüche 1 bis 6,
**dadurch gekennzeichnet,**
daß in den Streifenleitungsresonatoren (2) eine Leitungsdiskontinuität in Form eines Breitseitensprungs (7, 8) angeordnet ist.

8. Streifenleitungsfilter nach einem der Ansprüche 1 bis 7,
**dadurch gekennzeichnet**,
daß über dem Keramiksubstrat (1) ein Keramikdeckel angeordnet ist.

9. Streifenleitungsfilter nach Anspruch 8,
**dadurch gekennzeichnet**,
daß das Keramiksubstrat (1) dicker als der Keramikdeckel ist.

## Claims

1. Stripline filter having at least two stripline resonators (2) arranged on a surface side of a ceramic substrate (1), having capacitive coupling structures (3 to 6) for the coupling of an RF signal, having an earth metallization layer on the ceramic substrate (1) on all sides with the exception of the end side of the substrate (1) with the coupling structures (3 to 6) and the surface side with the stripline resonators (2), the capacitive coupling structures (3 to 6) being formed by virtue of the fact that coupling metal areas (3) isolated from the earth metallization layer by DC-isolation (4) are provided on that surface side of the substrate (1) which is opposite to the stripline resonators (2) and DC-isolated metal areas (5) are provided on that surface side of the substrate (1) which carries the stripline resonators, and having an electrically conductive connection between the coupling metal areas (3) and the metal areas (5),
characterized
in that the electrically conductive connection between the coupling metal areas (3) and the metal areas (5) is formed by through holes (6) in the substrate (1), and in that the coupling structures (3 to 6) are capacitively coupled by a coupling capacitor (9).

2. Stripline filter according to Claim 1,
characterized
in that the coupling capacitance between the coupling structures (3 to 6) and the stripline resonators (2) is defined by a distance (b) between coupling structures (3 to 6) and stripline resonators (2).

3. Stripline filter according to Claim 1 or 2,
characterized
in that the size of the external coupling is defined by a distance (a) between the metal areas (5).

4. Stripline filter according to one of Claims 1 to 3,
characterized
in that the selection properties of the filter are increased by further stripline resonators (2) that are added.

5. Stripline filter according to one of Claims 1 to 4,
characterized
in that the metallization structures are produced by means of thick-film technology (for example screen printing with thick-film silver) or by means of thin-film technology (copper, etched).

6. Stripline filter according to one of Claims 1 to 4,
characterized
in that the metallization structures are pressed into the ceramic substrate (1) prior to the sintering process.

7. Stripline filter according to one of Claims 1 to 6,
characterized
in that a line discontinuity in the form of a broadside discontinuity (7, 8) is arranged in the stripline resonators (2).

8. Stripline filter according to one of Claims 1 to 7,
characterized
in that a ceramic cover is arranged over the ceramic substrate (1).

9. Stripline filter according to Claim 8,
characterized
in that the ceramic substrate (1) is thicker than the ceramic cover.

## Revendications

1. Filtre en ligne à rubans, ayant au moins deux résonateurs en ligne à rubans (2) disposés sur une surface supérieure d'un substrat céramique (1), des structures de couplage capacitives (3 à 6) pour le couplage d'un signal HF, (1), une métallisation de masse sur le substrat céramique sur toutes les faces, à l'exception du côté frontal du substrat (1) comportant les structures de couplage (3 à 6) et la surface supérieure présentant les résonateurs en ligne à rubans (2), les structures de couplage capacitives (3 à 6) étant formées du fait que, sur la surface du substrat (1), opposée aux résonateurs en ligne à rubans (2), il est prévu des zones métalliques de couplage (2), séparées de la métallisation de masse par une séparation galvanique (4) et, des zones métalliques (5) galvaniquement séparées et situées sur la surface supérieure du substrat (1), portant les résonateurs en ligne à rubans (2), et une liaison galvanique des zones métalliques de couplage (3) et des zones métalliques (5),
caractérisé par le fait que
la liaison galvanique entre les zones métalliques de couplage (3) et les zones métalliques (5) est constituée par des trous traversants (6) dans le substrat (1), et que les structures de couplage (3 à 6) sont couplées de manière capacitive par un condensateur de couplage (9).

2. Filtre en ligne à rubans selon la revendication 1,
caractérisé par le fait que
la capacité de couplage entre les structures de couplage (3 à 6) et les résonateurs en ligne à rubans (2) est déterminée par une distance (b) entre structures de couplage (3 à 6) et résonateurs en ligne à rubans (2).

3. Filtre en ligne à rubans selon la revendication 1 ou 2,
caractérisé par le fait que
la valeur du couplage externe est déterminée par une distance (a) entre les zones métalliques (5).

4. Filtre en ligne à rubans selon l'une des revendications 1 à 3,
caractérisé par le fait que
les propriétés de sélection du filtre sont augmentées par la présence de résonateurs en ligne à rubans (2) supplémentaires.

5. Filtre en ligne à rubans selon l'une des revendications 1 à 4,
caractérisé par le fait que
les structures de métallisation sont fabriquées à l'aide d'une technique des couches épaisses (par exemple sérigraphie avec argent pour couches épaisses) ou à l'aide d'une technique des couches minces (cuivre, attaque chimique).

6. Filtre en ligne à rubans selon l'une des revendications 1 à 4,
caractérisé par le fait que
les structures de métallisation sont encastrées dans le substrat céramique (1) avant l'opération de frittage.

7. Filtre en ligne à rubans selon l'une des revendications 1 à 6,
caractérisé par le fait que
une discontinuité de ligne, sous la forme d'un saut côté large (7, 8) est disposée dans les résonateurs en ligne à rubans (2).

8. Filtre en ligne à rubans selon l'une des revendications 1 à 7,
caractérisé par le fait que
un couvercle céramique est disposé au-dessus du substrat céramique (1).

9. Filtre en ligne à rubans selon la revendication 8,
caractérisé par le fait que
le substrat céramique (1) est plus épais que le couvercle céramique.
